# FASCICULE DE BREVET EUROPEEN

(11) **EP 2 439 337 B1**
(45) Date de publication et mention de la délivrance du brevet: **19.12.2018**
(21) Numéro de dépôt: 11184164.9
(22) Date de dépôt: 06.10.2011
(51) Int. Cl.: E04H 12/22, E02D 27/42, E01F 9/685

(54) **Dispositif d'ancrage sans beton**
Verankerungsvorrichtung ohne Beton
Concrete-free anchoring device

(30) Priorité: 06.10.2010 FR 1058113
(43) Date de publication de la demande: 11.04.2012
(73) Titulaire: Eurovia, 92500 Rueil-Malmaison (FR)
(72) Inventeur: LOCHEREAU, Pascal, 64480 USTARITZ (FR); HIRIBARREN, Yoan, 64122 URRUGNE (FR)
(74) Mandataire: Regimbeau

(56) Documents cités:
- GB-A- 2 104 935
- JP-A- 2007 126 900
- US-A- 5 271 196
- US-B1- 7 694 487

## Description

L'invention concerne le domaine de la signalisation routière. Plus particulièrement, l'invention concerne l'ancrage des supports de panneaux de signalisation routière au sol.

Un élément de signalisation est constitué généralement d'un panneau de signalisation fixé à un support vertical de forme tubulaire longitudinale.

Dans ce domaine, on connaît de nombreux dispositifs et procédés de l'état de la technique permettant d'ancrer les panneaux de signalisation routière. Parmi ceux-ci, on connaît notamment les procédés utilisant un fourreau apte à accueillir un support de panneau de signalisation.

En référence aux figures la à 1g et selon un procédé connu de l'état de la technique, on connaît le procédé comprenant les étapes suivantes :
- creuser un trou (étape illustrée à la figure 1a),
- retirer le déblai résultant de la formation du trou (étape illustrée à la figure 1b),
- préparer du béton frais par exemple dans une bétonnerie (étape illustrée à la figure 1e),
- installer un fourreau dans le trou creusé et couler du béton frais autour du fourreau (étape illustrée à la figure 1d),
- attendre que le béton sèche (étape illustrée à la figure 1e),
- une fois le béton sec, installer le panneau de signalisation routière dans le fourreau (étape illustrée à la figure 1f), et
- mettre une couche de terre au dessus du béton autour du fourreau pour un meilleur aspect esthétique (étape illustrée à la figure 1g).

En référence aux figures 2a à 2e et selon un autre procédé connu de l'état de la technique, on connaît le procédé comprenant les étapes suivantes :
- creuser un trou (étape illustrée à la figure 2a),
- retirer le déblai résultant de la formation du trou (étape illustrée à la figure 2b),
- installer un fourreau dans le trou creusé et installer du béton sous forme de plaques préfabriquées autour du fourreau (étape illustrée à la figure 2c),
- installer le panneau de signalisation routière dans le fourreau (étape illustrée à la figure 2d), et
- mettre une couche de terre au-dessus des plaques de béton autour du fourreau pour un meilleur aspect esthétique (étape illustrée à la figure 2e).

Toutefois l'ensemble de ces techniques ne donne pas entière satisfaction en ce que d'une part elles requièrent du béton (soit frais, soit sous forme de plaques préfabriquées), ce qui représente un coût en matière première et en transport ; et d'autre part un volume de déblai (correspondant au volume du trou creusé) résulte de ces techniques.

En référence aux figures 3a à 3f et selon un autre procédé connu de l'état de la technique, on connaît le procédé comprenant les étapes suivantes :
- enfoncer un pieu dans le sol par exemple à l'aide d'une pilonneuse (étape illustrée à la figure 3a),
- retirer le pieu du sol (étape illustrée à la figure 3b),
- enfoncer un fourreau dans le trou laissé par le pieu, par exemple à l'aide d'une pilloneuse (étape illustrée à la figure 3c),
- installer le panneau de signalisation routière dans le fourreau (étape illustrée à la figure 3d),
- sécuriser le panneau dans le fourreau (étape illustrée à la figure 3e),
- mettre une couche de terre autour du fourreau pour un meilleur aspect esthétique (étape illustrée à la figure 3f).

L'inconvénient avec ce procédé est le risque de percuter un réseau enterré comme un réseau de gaz, un réseau hydraulique ou un réseau électrique avec les dangers que cela peut représenter. De plus, un tel procédé nécessite un minimum d'outillage encombrant ainsi qu'une source d'énergie. De plus, des critiques ont été émises quant au maintien mécanique du support de panneau de signalisation qui n'était suffisant pour une telle application.

En référence aux figures 9a et 9b tirées du document US 5,271,196, on connaît un dispositif d'ancrage composé d'une partie en forme de demi cylindre de révolution creux de section circulaire comprenant en son centre un fourreau 96 adapté pour accueillir un pied de parasol. Or des critiques ont également été émises à l'encontre d'un tel dispositif d'ancrage en ce que la forme du dispositif ne permet pas un tassage de la terre environnant le fourreau 96 suffisant pour garantir un maintien mécanique adéquat.

Le brevet US7694487 B1 décrit un mât tubulaire pour une lumière ou autre dispositif électrique est montée dans le sol au moyen d'un ancrage composé d'un manchon vertical et d'une bride qui s'étend horizontalement à partir de l'extrémité inférieure du manchon.

La demande de brevet GB 2 104 935 A décrit un support pour un poteau de clôture comprenant un logement allongé adapté pour recevoir une partie de poteau, et une pluralité de membres se projetant latéralement vers l'extérieur depuis le logement.

La demande de brevet JP 2007 126900 A décrit un dispositif d'ancrage pour un support de panneau, comprenant une colonne au bout de laquelle se trouve une plaque de fond recouverte de terre.

Un but de la présente invention est de fournir un procédé et un dispositif d'ancrage d'un panneau de signalisation, améliorés par rapport à l'état de la technique.

Plus particulièrement, un but de la présente invention est de fournir un procédé et un dispositif d'ancrage qui nécessitent un temps d'installation réduit par rapport à l'état de la technique.

Plus particulièrement encore, un but de la présente invention est de fournir un procédé et un dispositif d'ancrage ne nécessitant pas de béton pour son installation et qui ne produit aucun volume de déblai tout en permettant d'obtenir des capacités mécaniques de maintien du panneau de signalisation qui ne soient pas inférieurs à celles des techniques connues de l'état de la technique.

Encore un autre but de la présente invention est de fournir un procédé et un dispositif d'ancrage qui évitent tout risque de perçage d'un réseau souterrain (gazier, hydraulique ou électrique).

A cet effet, l'invention propose un dispositif d'ancrage d'un élément à ancrer, notamment pour la fixation d'un support de panneau de signalisation, comprenant :
- un élément en plaque destiné à être placé en position horizontale, dans le sol, dans le fond d'un trou, à l'utilisation,
- un fourreau formant un logement longitudinal destiné à la réception de l'élément à ancrer, notamment un support de panneau de signalisation, le fourreau étant fixé sur l'élément en plaque,
- des nervures fixées à l'élément en plaque et au fourreau de manière à répartir au moins une partie des efforts transversaux reçus par le fourreau sur l'élément en plaque,
le dispositif comprenant une pluralité de portions d'espace annulaire autour du fourreau s'étendant radialement au-delà l'élément en plaque, lesdites pluralités de portions d'espace annulaire étant libres de tout élément constitutif du dispositif d'ancrage,
le dispositif d'ancrage étant remarquable en ce que l'élément en plaque comprend au moins un évidement, ledit évidement étant dimensionné de sorte qu'il permette le passage du fourreau au travers dudit élément de plaque.

Avantageusement mais facultativement, l'invention comprend au moins l'une des caractéristiques suivantes :
▪ ledit au moins un évidement est ménagé entre deux nervures s'étendant à partir du fourreau vers un même côté de l'élément de plaque,
▪ le ou les évidements sont dimensionnés de sorte qu'ils représentent une surface comprise entre 10% et 30% de la surface totale de l'élément de plaque,
▪ l'élément de plaque comprend deux évidements ménagés de part et d'autre du fourreau,
▪ le ou les évidements ont une section trapézoïdale, s'élargissant à partir du fourreau vers les bords de l'élément de plaque,
▪ l'élément en plaque comprend au moins une lumière traversante à l'extérieur du fourreau,
▪ l'élément en plaque comprend une pluralité de lumières réparties régulièrement sur toute sa surface,
▪ le bord périphérique de l'élément en plaque comprend en outre au moins un muret situé en périphérie dudit élément en plaque,
▪ la hauteur du muret de l'élément en plaque est inférieure à 10% de la hauteur du fourreau,
▪ l'élément en plaque présente une section rectangulaire,
▪ les nervures fixées à l'élément en plaque et au fourreau sont de contour triangulaire,
▪ les nervures fixées à l'élément en plaque et au fourreau présentent une surface comprise entre 35cm² et 600 cm²,
▪ le rapport de la hauteur du fourreau par rapport à la distance maximale entre le bord périphérique de la plaque et l'axe principal du fourreau est compris entre 1/3 et 3.

L'invention concerne également un dispositif d'ancrage d'un élément à ancrer notamment pour la fixation d'un support de panneau de signalisation caractérisé en ce qu'il comprend :
▪ un élément en plaque de forme rectangulaire dont les cotés mesurent entre 50 à 80 cm,
▪ un fourreau de forme tubulaire de section interne rectangulaire formant un logement longitudinal destiné à la réception de l'élément à ancrer notamment un support de panneau de signalisation, le fourreau étant fixé perpendiculairement sur l'élément en plaque, la hauteur du fourreau étant comprise entre de 30 et 60cm,
▪ quatre nervures fixées à l'élément en plaque et au fourreau de manière à répartir au moins une partie des efforts transversaux reçus par le fourreau sur l'élément en plaque, s'étendant chacune d'une part le long des demi-diagonales de l'élément en plaque et d'autre part le long du fourreau sur une hauteur allant de 2 cm à 20cm,
▪ une pluralité de portions d'espace annulaire autour du fourreau s'étendant radialement au-delà l'élément en plaque, lesdites pluralités de portions d'espace annulaire étant libres de tout élément constitutif du dispositif d'ancrage
▪ au moins un évidement dans l'élément de plaque, ledit évidement étant dimensionné de sorte qu'il permette le passage du fourreau au travers dudit élément de plaque.

L'invention concerne aussi un procédé d'installation d'un dispositif d'ancrage d'un élément à ancrer notamment pour la fixation d'un support de panneau de signalisation, le dispositif d'ancrage comprenant un élément en plaque et un fourreau agencé perpendiculairement à l'élément en plaque et formant un logement longitudinal destiné à la réception de l'élément à ancrer notamment un support de panneau de signalisation, fixé sur l'élément en plaque, le procédé étant caractérisé en ce qu'il comprend au moins les étapes suivantes :
- creuser un trou d'une profondeur égale à la hauteur du fourreau, adaptée à la hauteur du fourreau du dispositif d'ancrage et d'une section correspondante à la surface de l'élément en plaque,
- placer le dispositif d'ancrage dans ledit trou tel que l'élément en plaque soit agencé de manière horizontal dans le trou et que le fourreau s'étende verticalement depuis l'élément en plaque vers l'extérieur du trou,
- replacer la terre sur le pourtour du fourreau du dispositif d'ancrage,
- tasser la terre située sur le pourtour du fourreau,
- placer un élément à ancrer, comme un panneau de signalisation, dans ledit fourreau.

D'autres but, avantages et caractéristiques de l'invention apparaîtront à la lecture de la description qui va suivre au regard des figures annexées, données à titre illustratif et sur lesquelles :
- les figures la à 1g représentent un procédé d'ancrage d'un panneau de signalisation connu de l'état de la technique,
- les figures 2a à 2e représentent un autre procédé d'ancrage d'un panneau de signalisation connu de l'état de la technique,
- les figures 3a à 3f représentent encore un autre procédé d'ancrage d'un panneau de signalisation connu de l'état de la technique,
- la figure 4a représente schématiquement un dispositif d'ancrage,
- les figures 4b et 4c représentent des vues respectives de côté et de dessus du dispositif d'ancrage selon la figure 4a,
- les figures 5a et 5b présentent deux vues d'un autre mode de réalisation d'un dispositif d'ancrage selon un aspect de l'invention,
- la figure 6 représente un protocole pour tester la résistance du panneau de signalisation à des efforts transversaux et/ou d'arrachement,
- les figures 7a à 7e représentent un procédé d'ancrage d'un panneau de signalisation selon une réalisation possible de la présente invention,
- la figure 8 représente un graphe fonctionnel du procédé selon les figures 7a à 7e,
- les figures 9a et 9b sont respectivement une représentation en vue cavalière et une vue en coupe selon le plan VIIIb-VIIIb d'un dispositif d'ancrage selon l'état de la technique.

En référence aux figures 4a, 4b et 4c, un dispositif 1 d'ancrage comprend un élément en plaque 10. Cet élément en plaque présente une forme générale de plaque rectangulaire (préférentiellement carrée) avec un côté « a » mesurant préférentiellement de 50 à 80 cm avec une épaisseur « e » allant de 1 à 10 cm. Toutefois, il est à noter que l'élément en plaque peut être de toute autre forme adéquate à une application d'ancrage pour panneau de signalisation comme une forme de section circulaire d'un diamètre allant de 70 cm à 120 cm par exemple.

Le dispositif d'ancrage comprend en outre un fourreau 12, de forme cylindrique autour d'un axe « A » perpendiculaire au plan formé par l'élément en plaque 10 et passant par son centre « C ». Le fourreau 12 est fixé à la plaque et est destiné à recevoir le support 20 d'un panneau de signalisation 2. Un tel support 20 présente généralement une forme tubulaire longitudinale de section circulaire ou rectangulaire. Le fourreau 12 comprend des moyens 13 de fixation du support 20 dans le fourreau 12 tel que des éléments de visserie, des éléments de clippage, une fixation par déformation, collage ou soudage ou tout autre moyen de fixation connu de l'état de la technique.

Le fourreau 12 est préférentiellement de section interne et externe rectangulaire, carrée ou circulaire mais peut être de toute autre forme, comme une section ouverte ou polygonale, complémentaire à la section externe du support de panneau de signalisation et permettant de l'accueillir. Le fourreau 12 est fixé à l'élément en plaque 10 de façon perpendiculaire à ce dernier par soudage ou tout autre moyen connu de l'état de la technique. Avantageusement, le dispositif d'ancrage peut être transporté et/ou stocké sous forme séparée, en «kit» - c'est-à-dire que le fourreau 12 et l'élément en plaque 10 sont séparés l'un de l'autre. Alternativement, la liaison entre le fourreau 12 et l'élément en plaque 10 peut présenter un degré de liberté pour l'articulation entre ces deux éléments 10 et 12. L'assemblage final se fait sur place en consolidant le fourreau 12 avec l'élément en plaque 10 à l'aide par exemple d'un élément de verrouillage permettant de verrouiller la liaison entre le fourreau 12 et l'élément en plaque 10.

Préférentiellement, le fourreau 12 présente une section rectangulaire ou carré de coté allant de 30 à 100 mm ou une section circulaire avec un diamètre allant de 20 à 120 mm. La hauteur du fourreau 12 va préférentiellement de 30 à 60 cm.

La forme rectangulaire de l'élément en plaque permet d'offrir une résistance à la rotation du dispositif d'ancrage autour de l'axe A. De la même manière, la section rectangulaire du fourreau permet d'éviter toute rotation du support 20 du panneau de signalisation à l'intérieur (en plus des moyens de fixation précédemment cités).

La difficulté de remplacer le béton (utilisé dans les procédés selon l'état de la technique) par de la simple terre est que les forces transversales à l'axe principal du support du panneau de signalisation (c'est-à-dire l'axe vertical) auxquelles est soumis le panneau de signalisation 2 et/ou son support 20 (et donc le fourreau 12) sont moins bien reprises par la terre T que par le béton (le béton sec étant plus dur que la terre compactée). En conséquence, il est primordial que le dispositif comprenne des moyens pour accueillir des efforts transversaux auxquels serait soumis le fourreau. En effet, il est primordial que l'ancrage permette de maintenir vertical le support du panneau de signalisation malgré les efforts qui lui seraient appliqués.

Ainsi le dispositif selon l'invention comprend des nervures 14 (appelées également goussets ou raidisseurs) fixées à l'élément en plaque 10 et au fourreau 14 de manière à répartir au moins une partie des efforts transversaux reçus par le fourreau 12 sur l'élément en plaque 10. Ces nervures 14 sont préférentiellement réalisées sous la forme d'ailettes s'étendant d'une part le long d'une demi-diagonale de l'élément en plaque 10 et d'autre part le long d'une partie basse du fourreau 12 sur une hauteur allant de 2 cm à 20 cm.

Plus préférentiellement encore, ces nervures sont agencées verticalement et sont de contour triangulaire. Plus particulièrement, selon une réalisation particulière de l'invention, les nervures ont essentiellement une forme de plaque triangulaire à angle droit. Elles sont agencées verticalement (c'est-à-dire que le plan issu de la plaque triangulaire d'une ailette est vertical). Ces nervures sont agencées de telle manière qu'un premier côté adjacent de l'angle droit est fixé tout son long sur la plaque et qu'un deuxième côté adjacent de l'angle droit est fixé contre le fourreau 12 le long d'une génératrice de ce fourreau.

De plus, le dispositif d'ancrage 1 comprend une pluralité de portions 16 d'espace annulaire autour du fourreau 12 s'étendant radialement au-delà l'élément en plaque 10; c'est-à-dire que ces portions 16 d'espace annulaire, partant de l'axe principal A vers l'extérieur, dépasse la surface de l'élément en plaque 10, lesdites portions 16 d'espace annulaire étant libres de tout élément constitutif du dispositif d'ancrage. Autrement dit, la forme du dispositif est telle qu'il ne comprend aucun élément vertical parallèle au fourreau 12 comme un rebord périphérique qui remontrait sur toute la hauteur du fourreau.

Autrement dit encore, le fourreau 12 dépasse du bord périphérique de l'élément en plaque 10, le long de sa hauteur (c'est-à-dire de l'axe A).

Ces portions 16 d'espace annulaire sont définies entre les nervures 14 du dispositif d'ancrage et s'étendent préférentiellement sur toute la hauteur H du fourreau 12 au-dessus de la plaque 10. Ces portions 16 permettant, une fois le dispositif d'ancrage dans le sol, d'être remplis par la terre T lorsqu'on enterre le dispositif d'ancrage 1. Une fois la terre T autour du fourreau 12 tassée, une force F de rétention est également répartie sur l'élément en plaque 10 autour du fourreau 12 et permet d'offrir une grande surface d'appui de rétention Sr s'étendant radialement au-delà l'élément en plaque 1. Ainsi le dispositif d'ancrage selon l'invention permet d'offrir une surface de rétention (et donc une force de rétention) augmentée par rapport à l'état de la technique permettant de contrer les forces transversales appliquées au panneau de signalisation.

Un tel effet ne serait pas réalisable par exemple avec un dispositif d'ancrage comprenant un rebord périphérique à l'élément en plaque 10 remontant parallèlement au fourreau sur toute sa hauteur H (comme représenté aux figures 9a et 9b). En effet, de tels rebords ne permettraient pas d'offrir une telle surface d'appui de rétention et en conséquence le maintien du dispositif d'ancrage serait moins fort que celui du dispositif selon l'invention.

Toutefois, selon un mode de réalisation particulier de la présente invention, l'élément en plaque 10 comprend en outre un ou plusieurs muret(s) 104 situé(s) sur le bord périphérique de l'élément en plaque 10. Cependant, la hauteur « e » de ces rebords ne dépasse pas un dixième de la hauteur H du fourreau 12 de façon à garantir une surface d'appui de rétention telle qu'expliquée précédemment. Ces murets 104 ont un effet de raidissement de la plaque et de résistance aux efforts transversaux auxquels sont soumis l'élément en plaque 10.

Autrement dit encore, le fourreau 12 dépasse des murets 104 (et donc de leur hauteur « e »), le long de sa hauteur (c'est-à-dire de l'axe A), d'une hauteur H1.

Préférentiellement, le fourreau 12 dépasse d'une hauteur H1 supérieure à la moitié de la hauteur H du fourreau 12.

Avantageusement, le fourreau 12 dépasse des murets 104 du bord périphérique de l'élément en plaque 10, le long de sa hauteur, d'une hauteur supérieure à 15 cm. Avantageusement encore, les nervures 14 fixées à l'élément en plaque 10 et au fourreau 12 présentent une surface comprise entre 35cm² et 600cm². Avantageusement encore, le rapport de la hauteur H du fourreau 12 par rapport à la distance maximale entre le bord périphérique de la plaque l'axe principal A du fourreau est compris entre 1/3 et 3.

Préférentiellement, l'élément en plaque 10 comprend en outre au moins une lumière 102 à l'extérieur de l'espace entouré par le fourreau 12 et préférentiellement une pluralité de lumières 102 réparties régulièrement sur toute la surface de l'élément en plaque 10. Les lumières ont avantageusement une forme circulaire d'un diamètre allant de 2 à 10 cm. Ces lumières permettent un meilleur tassement de la terre T par une communication entre la terre située sous et la terre située sur l'élément en plaque 10. De plus, ces lumières permettent un meilleur drainage de l'eau contenue dans la terre entre le dessus et le dessous de l'élément en plaque 10, notamment en cas de pluie.

Alternativement, l'élément en plaque est constitué d'un treillis métallique sur lequel est fixé un fourreau.

Le dispositif est destiné à être mis en terre, dans un trou dont la profondeur est équivalente à la hauteur H du fourreau (la profondeur d'enfouissement et la hauteur H du fourreau pouvant présenter une différence allant jusqu'à plus ou moins 10% de la hauteur du fourreau). Ainsi, une fois le dispositif d'ancrage enterré, la partie haute de fourreau 12 est au niveau de la surface du sol S et une partie basse du support 20 du panneau de signalisation 2 est soit située en dessous du niveau du sol S. Cet agencement permet d'offrir une surface d'accouplement significative dans le sol S du fourreau 12 et du support 20 du panneau de signalisation de sorte à minimiser les efforts de cisaillement du support 20 sur le fourreau 12 lorsque des efforts transversaux sont appliqués sur le panneau de signalisation 2.

Les figures 5a et 5b présentent un autre mode de réalisation d'un dispositif d'ancrage 1 selon un aspect de l'invention.

Dans ce mode de réalisation, dont un représente une vue en perspective cavalière sur la figure 5a et une vue de dessus en figure 5b, l'élément de plaque 10 comprend une pluralité de lumières 102 réparties de manière régulière sur ledit élément de plaque 10. Ces lumières 102 sont dimensionnées de sorte qu'elles représentent une surface typiquement comprise entre 10 et 30% de la surface totale de l'élément de plaque 10, c'est-à-dire entre 10 et 30%, ou plus précisément entre 15 et 20% de la surface a² pour un élément de plaque 10 ayant des côtés de longueur a.

Les nervures 14 sont ici doublées ; deux nervures 14 s'étendent du fourreau 12 vers chacun des côtés de l'élément de plaque 10 qui présente ici une section sensiblement carrée. Ces nervures 14 s'étendent typiquement jusqu'aux murets 104 décrits précédemment.

Dans le mode de réalisation représenté, le fourreau 12 est sensiblement carré ; et deux nervures 14 sont reliées à chacune de ses arrêtes, les deux nervures reliées à une même arrête s'étendant à partir du fourreau 12 vers deux côtés distincts adjacents de l'élément de plaque 10.

Des évidements 105 sont aménagés entre deux nervures 14 s'étendant à partir du fourreau 12 vers un même côté de l'élément de plaque 10, chacun de ces évidements 105 étant dimensionné de manière à ce que le fourreau 12 puisse le traverser. Ces évidements 105 sont dimensionnés de sorte qu'ils représentent une surface typiquement comprise entre 10 et 30%, ou plus précisément entre 10 et 20% de la surface totale de l'élément de plaque 10, c'est-à-dire entre 10 et 30% de la surface a² pour un élément de plaque 10 ayant des côtés de longueur a.

Ainsi, dans le mode de réalisation représenté qui comprend des lumières 102 et des évidements 105, on définit le taux de perforation total de l'élément de plaque 10 comme la somme de la surface totale des lumières 102 et de la surface totale des évidements 105 divisée par la surface totale de l'élément de plaque 10.

A titre d'exemple, pour un mode de réalisation dans lequel les lumières 102 ont une surface totale représentant 17% de la surface totale de l'élément de plaque 10, et où les évidements 105 ont une surface totale représentant 15,3% de la surface totale de l'élément de plaque 10, la perforation totale de l'élément de plaque 10 est alors de 32,3%.

Plus généralement, pour un mode de réalisation dans lequel les lumières 102 ont une surface totale représentant entre 15 et 20% de la surface totale de l'élément de plaque 10, et où les évidements 105 ont une surface totale représentant entre 10 et 20% de la surface totale de l'élément de plaque 10, la perforation totale de l'élément de plaque 10 est alors comprise entre 25 et 40%.

Dans le mode de réalisation illustré sur les figures 5a et 5b, l'élément de plaque 10 comprend ainsi deux évidements 105, aménagés de part et d'autre du fourreau 12. Ces évidements ont une section généralement trapézoïdale, s'élargissant à partir du fourreau 12 vers les bords de l'élément de plaque 10. Ainsi, on s'assure que chacun des évidements 105 permet le passage du fourreau 12 d'un dispositif d'ancrage 1 identique ou similaire au travers de l'élément de plaque 10.

Ce mode de réalisation particulier présente plusieurs avantages découlant de ses caractéristiques spécifiques.

La multitude de lumières 102 ainsi que la présente des évidements 105 permet d'alléger le dispositif d'ancrage 1, et de faciliter sa mise en place en permettant l'écoulement de fluides et de la terre au travers de l'élément de plaque 10. Les évidements 105 permettent de faciliter la manutention et le stockage des dispositifs d'ancrage 1 en permettant de les empiler, ce qui réduit de manière considérable leur encombrement.

En référence à la figure 6, un protocole est prévu afin de tester la résistance du dispositif d'ancrage 1 une fois enterré, notamment aux efforts transversaux qui seraient appliqués sur le panneau de signalisation.

A cet effet, il est prévu un bâti rigide 30 indéformable (par rapport à la charge à appliquer) fixé au sol permettant d'offrir un repère fixe par rapport au référentiel terrestre. Ce bâti 30 est muni d'un palan 32 relié à un premier côté 340 d'un capteur d'effort 34 (comme un capteur dynamométrique). Le capteur d'effort est relié de l'autre côté 342 à un panneau de signalisation 2 (ou tout élément longitudinal simulant un support de panneau de signalisation) en place dans le fourreau 12 du dispositif d'ancrage enterré afin que le palan 32 puisse exercer un effort Ft sur le panneau de signalisation 20.

Préférentiellement l'effort Ft est appliqué à un point situé sur le panneau de signalisation 2 à une hauteur Ht de 2000 mm par rapport au sol S. L'effort Ft est appliqué suivant une direction horizontale sensiblement parallèle au sol S.

Afin de mesurer la déformation, un repère fixe 36 est fixé à proximité du panneau de signalisation 2 et est relié à ce dernier par un capteur 38 de mesure de la déformée. Le capteur 38 est préférentiellement situé à une hauteur de 1500mm par rapport au sol et comprend des moyens de mesure de la distance horizontale Dt séparant le panneau de signalisation 2 au repère fixe 36 au niveau du capteur 38. Le tarage du capteur 38 est effectué alors qu'aucun effort Ft n'est appliqué par le palan sur le panneau de signalisation 2.

Une fois le tarage effectué, un effort Ft est appliqué par le palan sur le support 20 du panneau de signalisation 2. Cet effort est mesuré à l'aide du capteur d'effort 34. Une fois l'effort appliqué, on mesure la déformation à l'aide du capteur 38. Les résultats sont les suivants :

| **Dimensions de l'élément en plaque (mm)** | **Profondeur du trou (mm)** | **Classe de moment admissible** | |
|---|---|---|---|
| | | **Sol de type déblai** | **Sol de type sablonneux** |
| 520 x 520 | 400 | 100 daN.m | 100 daN.m |
| 500 x 500 | 400 | 100 daN.m | 100 daN.m |
| 480 x 480 | 400 | 100 daN.m | 100 daN.m |
| 450 x 450 | 400 | 100 daN.m | 100 daN.m |
| 730 x 730 | 500 | 500 daN.m | 250 daN.m |
| 700 x 700 | 500 | 250 daN.m | 250 daN.m |
| 650 x 650 | 500 | 250 daN.m | 250 daN.m |
| 600 x 600 | 500 | 250 daN.m | 250 daN.m |

Ces tests ont été réalisés avec des dimensions de l'élément en plaque différents, des profondeurs de trous différentes et des types de sol différents. On remarque que, de façon logique, plus l'élément en plaque est de grandes dimensions, plus le trou est profond et plus on se situe dans un sol de type déblai, plus le moment admissible par le panneau est grand. En tout état de cause, le moment n'est pas inférieur à 100 daN.m.

De plus, des essais ont été également effectués pour tester la résistance à l'arrachement du support 20 du panneau de signalisation 2 (force de rétention statique). C'est-à-dire qu'un effort vertical Fs a été appliqué au panneau de signalisation pour tester la force de rétention du dispositif d'ancrage 1. Les résultats sont les suivants :

| **Dimensions de la base du socle C (mm)** | **Profondeur de la fouille H (mm)** | **Classe de moment admissible** |
|---|---|---|
| | | **Sol de type déblai** |
| 520 x 520 | 400 | > 1550 daN.m |
| 500 x 500 | 400 | 1550 daN.m |
| 480 x 480 | 400 | 1400 daN.m |
| 450 x 450 | 400 | 1300 daN.m |
| 730 x 730 | 500 | > 1550 daN.m |
| 700 x 700 | 500 | > 1550 daN.m |
| 650 x 650 | 500 | > 1550 daN.m |
| 600 x 600 | 500 | > 1550 daN.m |

Ces tests ont été réalisés avec des dimensions de l'élément en plaque différents et des profondeurs de trous différentes. On remarque que, de façon logique, plus l'élément en plaque est de grandes dimensions et le trou est profond, plus la force de rétention maximale du dispositif d'ancrage 1 est grand. En tout état de cause, la force de rétention maximale n'est pas inférieure à 1300 daN.m.

Il est à noter que pour les essais d'arrachement pour des dimensions de l'élément en plaque au delà de 500x500 (quelque soit la profondeur du trou) les capacités du système de mesure mis en place ont été dépassée. En tout étant de cause, dans ces cas, la force de rétention maximale n'est pas inférieure à 1550 daN.m.

En référence aux figures 7a à 7e et à la figure 8, un procédé d'installation selon une réalisation possible de la présente invention comprend les étapes suivantes :
- creuser un trou d'une profondeur adaptée (± 10%) à la hauteur H du fourreau 12 du dispositif d'ancrage 1 (figure 7a - étape 700), et sa position voulue par rapport au niveau du sol (il est à noter que le fait de creuser un trou permet d'éviter le perçage d'éventuels réseaux souterrains par l'enfoncement d'un pieu par exemple), la section du trou correspondant à la géométrie surfacique de l'élément en plaque 10, préférentiellement légèrement supérieure (par exemple de 10%) afin de permettre l'introduction du dispositif dans le trou,
- placer le dispositif d'ancrage 1 dans ledit trou tel que l'élément en plaque 10 soit agencé de manière horizontale dans le trou et que le fourreau 12 s'étendent verticalement depuis l'élément en plaque 10 vers l'extérieur du trou, (figure 7b - étape 701),
- replacer la terre T sur le pourtour du fourreau 12 du dispositif d'ancrage 1 (figure 7b - étape 702),
- tasser la terre T située sur le pourtour du fourreau 12 à l'aide d'outils de chantier (comme un mouton ou une un masse manuels, ou au mouton pneumatique) (figure 7c - étape 703),
- placer un panneau de signalisation 2 dans le fourreau 12 du dispositif d'ancrage 1 (figure 7d - étape 704) de telle manière qu'une partie basse du support 20 du panneau de signalisation 2 soit située à la position désirée en dessous du niveau du sol S.

## Revendications

1. Dispositif d'ancrage (1) d'un élément à ancrer, notamment pour la fixation d'un support de panneau de signalisation (20), comprenant :
- un élément en plaque (10) destiné à être placé en position horizontale, dans le sol, dans le fond d'un trou, à l'utilisation,
- un fourreau (12) formant un logement longitudinal destiné à la réception de l'élément à ancrer, notamment un support de panneau de signalisation (20), le fourreau étant fixé sur l'élément en plaque (10),
- des nervures (14) fixées à l'élément en plaque (10) et au fourreau (12) de manière à répartir au moins une partie des efforts transversaux reçus par le fourreau (12) sur l'élément en plaque (10),
le dispositif (10) comprenant une pluralité de portions (16) d'espace annulaire autour du fourreau (12) s'étendant radialement au-delà l'élément en plaque (10), lesdites pluralités de portions (16) d'espace annulaire étant libres de tout élément constitutif du dispositif d'ancrage (1)
le dispositif d'ancrage étant **caractérisé en ce que** l'élément en plaque (10) comprend au moins un évidement (105), ledit évidement étant dimensionné de sorte qu'il permette le passage du fourreau (12) au travers dudit élément de plaque (10).

2. Dispositif d'ancrage selon la revendication 1, dans lequel ledit au moins un évidement (105) est ménagé entre deux nervures (14) s'étendant à partir du fourreau (12) vers un même côté de l'élément de plaque (10).

3. Dispositif d'ancrage selon la revendication 1 ou 2, dans lequel le ou les évidements sont dimensionnés de sorte qu'ils représentent une surface comprise entre 10% et 30% de la surface totale de l'élément de plaque (10).

4. Dispositif d'ancrage selon l'une quelconque des revendications précédentes, dans lequel l'élément de plaque (10) comprend deux évidements (105) ménagés de part et d'autre du fourreau (12).

5. Dispositif d'ancrage selon l'une quelconque des revendications précédentes, dans lequel le ou les évidements (105) ont une section trapézoïdale, s'élargissant à partir du fourreau (12) vers les bords de l'élément de plaque (10).

6. Dispositif d'ancrage selon l'une des revendications précédentes, **caractérisé en ce que** l'élément en plaque (10) comprend une pluralité de lumières (102) réparties régulièrement sur toute sa surface, lesdites lumières (102) occupant une surface comprise entre 15 et 20% de la surface totale dudit élément de plaque (10).

7. Dispositif d'ancrage selon la revendication précédente, dans lequel lesdites lumières (102) et évidements (105) occupant une surface comprise entre 25 et 40% de la surface totale dudit élément de plaque (10).

8. Dispositif d'ancrage selon l'une des revendications 1 à 7, **caractérisé en ce que** le bord périphérique de l'élément en plaque (10) comprend en outre au moins un muret (104) situé en périphérie dudit élément en plaque (10).

9. Dispositif d'ancrage selon la revendication 8, **caractérisé en ce que** la hauteur du muret de l'élément en plaque (10) est inférieure à 10% de la hauteur (H) du fourreau (12).

10. Dispositif d'ancrage selon l'une des revendications 1 à 9, **caractérisé en ce que** l'élément en plaque (10) présente une section rectangulaire.

11. Dispositif d'ancrage selon l'une des revendications 1 à 10, **caractérisé en ce que** les nervures (14) fixées à l'élément en plaque (10) et au fourreau (12) sont de contour triangulaire.

12. Dispositif d'ancrage selon l'une des revendications 1 à 11, **caractérisé en ce que** les nervures (14) fixées à l'élément en plaque (10) et au fourreau (12) présentent une surface verticale comprise entre 35cm² et 600cm².

13. Dispositif d'ancrage selon l'une des revendications 1 à 12, **caractérisé en ce que** le rapport de la hauteur (H) du fourreau (12) par rapport à la distance maximale entre le bord périphérique de la plaque et l'axe principal (A) du fourreau est compris entre 1/3 et 3.

14. Dispositif d'ancrage (1) d'un élément à ancrer selon l'une des revendication 1 à 13 notamment pour la fixation d'un support de panneau de signalisation (20) **caractérisé en ce qu'**il comprend :
▪ un élément en plaque (10) de forme rectangulaire dont les cotés mesurent entre 50 à 80 cm,
▪ un fourreau (12) de forme tubulaire de section interne rectangulaire formant un logement longitudinal destiné à la réception de l'élément à ancrer notamment un support de panneau de signalisation (20), le fourreau étant fixé perpendiculairement sur l'élément en plaque (10), la hauteur du fourreau étant comprise entre 30 et 60cm,
▪ quatre nervures (14) fixées à l'élément en plaque (10) et au fourreau (12) de manière à répartir au moins une partie des efforts transversaux reçus par le fourreau (12) sur l'élément en plaque (10), s'étendant chacune d'une part le long des demi-diagonales de l'élément en plaque et d'autre part le long du fourreau sur une hauteur allant de 2 cm à 20cm,
▪ une pluralité de portions (16) d'espace annulaire autour du fourreau (12) s'étendant radialement au-delà l'élément en plaque (10), lesdites pluralités de portions (16) d'espace annulaire étant libres de tout élément constitutif du dispositif d'ancrage (1)
▪ au moins un évidement (105) dans l'élément de plaque (10), ledit évidement étant dimensionné de sorte qu'il permette le passage du fourreau (12) au travers dudit élément de plaque (10).

15. Procédé d'installation d'un dispositif d'ancrage (1) d'un élément à ancrer selon l'une quelconque des revendications précédentes, notamment pour la fixation d'un support de panneau de signalisation (2), le dispositif d'ancrage comprenant un élément en plaque (10) et un fourreau (12) agencé perpendiculairement à l'élément en plaque (10) et formant un logement longitudinal destiné à la réception de l'élément à ancrer notamment un support de panneau de signalisation (2), le procédé étant **caractérisé en ce qu'**il comprend au moins les étapes suivantes :
▪ creuser (700) un trou d'une profondeur égale à la hauteur (H) du fourreau (12) du dispositif d'ancrage (1) et d'une section correspondante à la surface de l'élément en plaque (figure 7a - étape 700),
▪ placer (701) le dispositif d'ancrage (1) dans ledit trou tel que l'élément en plaque (10) soit agencé de manière horizontale dans le trou et que le fourreau (12) s'étende verticalement depuis l'élément en plaque (10) vers l'extérieur du trou,
▪ replacer (702) la terre (T) sur le pourtour du fourreau (12) du dispositif d'ancrage (1),
▪ tasser (703) la terre (T) située sur le pourtour du fourreau (12),
▪ placer (704) l'élément à ancrer (2) dans ledit fourreau (12).

## Patentansprüche

1. Vorrichtung zum Verankern (1) eines zu verankernden Elements, insbesondere zum Befestigen eines Verkehrsschildträgers (20), umfassend:
- ein Plattenelement (10), das dazu bestimmt ist, bei Verwendung in einer horizontalen Position, im Boden, am Grund eines Loches platziert zu werden,
- eine Rohrhülse (12), welche eine Längsaufnahme bildet, die zur Aufnahme des zu verankernden Elements, insbesondere eines Verkehrsschildträgers (20) bestimmt ist, wobei die Rohrhülse auf dem Plattenelement (10) befestigt ist,
- Rippen (14), die derart an dem Plattenelement (10) und an der Rohrhülse (12) befestigt sind, um mindestens einen Teil der Querkräfte zu verteilen, die von der Rohrhülse (12) auf dem Plattenelement (10) aufgenommen werden,
wobei die Vorrichtung (10) eine Vielzahl von Ringspalt-Abschnitten (16) um die Rohrhülse (12) herum umfasst, die sich radial über das Plattenelement (10) hinweg erstrecken, wobei die Vielzahl von Ringspalt-Abschnitten (16) frei von jedem Bestandteilelement der Vorrichtung zum Verankern (1) sind
wobei die Vorrichtung zum Verankern **dadurch gekennzeichnet ist, dass** das Plattenelement (10) mindestens eine Ausnehmung (105) umfasst, wobei die Ausnehmung derart bemessen ist, dass sie den Durchgang der Rohrhülse (12) durch das Plattenelement (10) hindurch erlaubt.

2. Vorrichtung zum Verankern nach Anspruch 1, wobei die mindestens eine Ausnehmung (105) zwischen zwei Rippen (14) angeordnet ist, die sich aus der Rohrhülse (12) heraus zu einer selben Seite des Plattenelements (10) erstrecken.

3. Vorrichtung zum Verankern nach Anspruch 1 oder 2, wobei die Ausnehmung oder Ausnehmungen derart bemessen sind, dass sie eine Oberfläche darstellen, die zwischen 10% und 30% der Gesamtoberfläche des Plattenelements (10) enthalten ist.

4. Vorrichtung zum Verankern nach einem der vorstehenden Ansprüche, wobei das Plattenelement (10) zwei Ausnehmungen (105) umfasst, die beiderseits der Rohrhülse (12) angeordnet sind.

5. Vorrichtung zum Verankern nach einem der vorstehenden Ansprüche, wobei die Ausnehmung oder Ausnehmungen (105) einen trapezförmigen Querschnitt aufweist(-en), der sich aus der Rohrhülse (12) heraus zu den Rändern des Plattenelements (10) verbreitert.

6. Vorrichtung zum Verankern nach einem der vorstehenden Ansprüche, **dadurch gekennzeichnet, dass** das Plattenelement (10) eine Vielzahl von Öffnungen (102) umfasst, die gleichförmig über seine gesamte Oberfläche verteilt sind, wobei die Öffnungen (102) eine Oberfläche einnehmen, die zwischen 15 und 20% der Gesamtoberfläche des Plattenelements (10) enthalten ist.

7. Vorrichtung zum Verankern nach dem vorstehenden Anspruch, wobei die Öffnungen (102) und Ausnehmungen (105) eine Oberfläche einnehmen, die zwischen 25 und 40% der Gesamtoberfläche des Plattenelements (10) enthalten ist.

8. Vorrichtung zum Verankern nach einem der Ansprüche 1 bis 7, **dadurch gekennzeichnet, dass** der umlaufende Rand des Plattenelements (10) weiter mindestens eine Trennmauer (104) umfasst, die sich am Umfang des Plattenelements (10) befindet.

9. Vorrichtung zum Verankern nach Anspruch 8, **dadurch gekennzeichnet, dass** die Höhe der Trennmauer des Plattenelements (10) um 10% kleiner als die Höhe (H) der Rohrhülse (12) ist.

10. Vorrichtung zum Verankern nach einem der Ansprüche 1 bis 9, **dadurch gekennzeichnet, dass** das Plattenelement (10) einen rechteckigen Querschnitt aufweist.

11. Vorrichtung zum Verankern nach einem der Ansprüche 1 bis 10, **dadurch gekennzeichnet, dass** die Rippen (14), die an dem Plattenelement (10) und an der Rohrhülse (12) befestigt sind, eine dreieckige Kontur aufweisen.

12. Vorrichtung zum Verankern nach einem der Ansprüche 1 bis 11, **dadurch gekennzeichnet, dass** die Rippen (14), die an dem Plattenelement (10) und an der Rohrhülse (12) befestigt sind eine vertikale Oberfläche aufweisen, die zwischen 35 cm² und 600 cm² enthalten ist.

13. Vorrichtung zum Verankern nach einem der Ansprüche 1 bis 12, **dadurch gekennzeichnet, dass** das Verhältnis der Höhe (H) der Rohrhülse (12) im Verhältnis zum maximalen Abstand zwischen dem umlaufenden Rand der Platte und der Hauptachse (A) der Rohrhülse zwischen 1/3 und 3 enthalten ist.

14. Vorrichtung zum Verankern (1) eines zu verankernden Elements nach einem der Ansprüche 1 bis 13, insbesondere zum Befestigen eines Verkehrsschildträgers (20) **dadurch gekennzeichnet, dass** sie umfasst:
▪ ein Plattenelement (10) in einer rechteckigen Form, dessen Seiten zwischen 50 bis 80 cm lang sind,
▪ eine Rohrhülse (12) in Rohrform mit einem rechteckigen inneren Querschnitt, die eine Längsaufnahme bildet, die zur Aufnahme des zu verankernden Elements, insbesondere eines Verkehrsschildträgers (20) bestimmt ist, wobei die Rohrhülse senkrecht zum Plattenelement (10) befestigt ist, wobei die Höhe der Rohrhülse zwischen 30 und 60 cm enthalten ist,
▪ vier Rippen (14), die derart an dem Plattenelement (10) und an der Rohrhülse (12) befestigt sind, um mindestens einen Teil der Querkräfte zu verteilen, die von der Rohrhülse (12) auf dem Plattenelement (10) aufgenommen werden, die sich jeweils einerseits entlang der Halbdiagonalen des Plattenelements und andererseits entlang der Rohrhülse über eine Höhe erstrecken, die von 2 cm bis 20 cm reicht,
▪ eine Vielzahl von Ringspalt-Abschnitten (16) um die Rohrhülse (12) herum, die sich radial über das Plattenelement (10) hinweg erstrecken, wobei die Vielzahl von Ringspalt-Abschnitten (16) frei von jedem Bestandteilelement der Vorrichtung zum Verankern (1) sind
▪ mindestens eine Ausnehmung (105) in dem Plattenelement (10), wobei die Ausnehmung derart bemessen ist, dass sie den Durchgang der Rohrhülse (12) durch das Plattenelement (10) hindurch erlaubt.

15. Verfahren zum Installieren einer Vorrichtung zum Verankern (1) eines zu verankernden Elements nach einem der vorstehenden Ansprüche, insbesondere zum Befestigen eines Verkehrsschildträgers (2), wobei die Vorrichtung zum Verankern ein Plattenelement (10) und eine Rohrhülse (12) umfasst, die senkrecht zu dem Plattenelement (10) angeordnet ist und eine Längsaufnahme bildet, die zur Aufnahme des zu verankernden Elements, insbesondere eines Verkehrsschildträgers (2) bestimmt ist, wobei das Verfahren **dadurch gekennzeichnet ist, dass** es mindestens die folgenden Schritte umfasst:
▪ Graben (700) eines Lochs mit einer Tiefe gleich der Höhe (H) der Rohrhülse (12) der Verankerungsvorrichtung (1) und mit einem Querschnitt entsprechend der Oberfläche des Plattenelements (Figur 7a - Schritt 700),
▪ Platzieren (701) der Vorrichtung zum Verankern (1) in dem Loch, derart, dass das Plattenelement (10) in horizontaler Art und Weise in dem Loch angeordnet ist und sich die Rohrhülse (12) vertikal aus dem Plattenelement (10) aus dem Loch heraus erstreckt,
▪ erneutes Einbringen (702) der Erde (T) am Umfang der Rohrhülse (12) der Vorrichtung zum Verankern (1),
▪ Feststampfen (703) der Erde (T), die sich am Umfang der Rohrhülse (12) befindet,
▪ Platzieren (704) des zu verankernden Elements (2) in die Rohrhülse (12).

## Claims

1. Device for anchoring (1) an element to be anchored, in particular for the attachment of a road sign support (20), comprising:
- a plate element (10) intended to be placed in a horizontal position, in the ground, in the bottom of a hole, for use,
- a sleeve (12) forming a longitudinal housing intended to receive the element to be anchored, in particular a road sign support (20), the sleeve being attached onto the plate element (10),
- ridges (14) attached to the plate element (10) and to the sleeve (12) so as to distribute at least some of the transverse forces received by the sleeve (12) over the plate element (10),
the device (10) comprising a plurality of portions (16) of annular space around the sleeve (12) extending radially beyond the plate element (10), said pluralities of portions (16) of annular space being free from any element constituting the anchoring device (1)
the anchoring device being **characterised in that** the plate element (10) comprises at least one recess (105), said recess being sized such that it enables the passage of the sleeve (12) through said plate element (10).

2. Anchoring device according to claim 1, wherein said at least one recess (105) is arranged between two ridges (14) extending from the sleeve (12) towards one same side of the plate element (10).

3. Anchoring device according to claim 1 or 2, wherein the recess(es) is/are sized such that they represent a surface area of between 10% and 30% of the total surface area of the plate element (10).

4. Anchoring device according to any one of the preceding claims, wherein the plate element (10) comprises two recesses (105) arranged on either side of the sleeve (12).

5. Anchoring device according to any one of the preceding claims, wherein the recess(es) (105) has/have a trapezoidal cross-section, extending from the sleeve (12) towards the edges of the plate element (10).

6. Anchoring device according to one of the preceding claims, **characterised in that** the plate element (10) comprises a plurality of lights (102) distributed regularly over the whole surface area thereof, said lights (102) occupying a surface area of between 15% and 20% of the total surface area of said plate element (10).

7. Anchoring device according to the preceding claim, wherein said lights (102) and recesses (105) occupy a surface area of between 25% and 40% of the total surface area of said plate element (10).

8. Anchoring device according to one of claims 1 to 7, **characterised in that** the peripheral edge of the plate element (10) further comprises at least one low wall (104) situated at the periphery of said plate element (10).

9. Anchoring device according to claim 8, **characterised in that** the height of the low wall of the plate element (10) is less than 10% of the height (H) of the sleeve (12).

10. Anchoring device according to one of claims 1 to 9, **characterised in that** the plate element (10) has a rectangular cross-section.

11. Anchoring device according to one of claims 1 to 10, **characterised in that** the ridges (14) attached to the plate element (10) and to the sleeve (12) have a triangular contour.

12. Anchoring device according to one of claims 1 to 11, **characterised in that** the ridges (14) attached to the plate element (10) and to the sleeve (12) have a vertical surface area of between 35cm² and 600cm².

13. Anchoring device according to one of claims 1 to 12, **characterised in that** the height (H) ratio of the sleeve (12) with respect to the maximum distance between the peripheral edge of the plate and the main axis (A) of the sleeve is between 1/3 and 3.

14. Anchoring device (1) of an element to be anchored according to one of claims 1 to 13, in particular for the attachment of a road sign support (20), **characterised in that** it comprises:
▪ a plate element (10) of rectangular shape of which the sides measure between 50 to 80 cm,
▪ a sleeve (12) of tubular shape with a rectangular internal cross-section forming a longitudinal housing intended to receive the element to be anchored, in particular a road sign support (20), the sleeve being attached perpendicularly onto the plate element (10), the height of the sleeve being between 30 and 60 cm,
▪ four ridges (14) attached to the plate element (10) and to the sleeve (12) so as to distribute at least some of the transverse forces received by the sleeve (12) over the plate element (10), each extending, on the one hand, along the semi-diagonals of the plate element and, on the other hand, along the sleeve over a height going from 2cm to 20cm,
▪ a plurality of portions (16) of annular space around the sleeve (12) extending radially beyond the plate element (10), said pluralities of portions (16) of annular space being free from any element constituting the anchoring device (1),
▪ at least one recess (105) in the plate element (10), said recess being sized such that it enables the passage of the sleeve (12) through said plate element (10).

15. Method for installing an anchoring device (1) of an element to be anchored according to any one of the preceding claims, in particular for the attachment of a road sign support (2), the anchoring device comprising a plate element (10) and a sleeve (12) arranged perpendicularly to the plate element (10) and forming a longitudinal housing intended to receive the element to be anchored, in particular a road sign support (2), the method being **characterised in that** it comprises at least the following steps:
▪ digging (700) a hole with a depth equal to the height (H) of the sleeve (12) of the anchoring device (1) and a cross-section corresponding to the surface area of the plate element (figure 7a - step 700),
▪ placing (701) the anchoring device (1) in said hole such that the plate element (10) is arranged horizontally in the hole and that the sleeve (12) extends vertically from the plate element (10) towards the outside of the hole,
▪ replacing (702) the earth (T) over the perimeter of the sleeve (12) of the anchoring device (1),
▪ packing (703) the earth (T) situated over the perimeter of the sleeve (12),
▪ placing (704) the element to be anchored (2) in said sleeve (12).
